# EUROPÄISCHE PATENTSCHRIFT

(11) **EP 2 080 563 B1**
(45) Veröffentlichungstag und Bekanntmachung des Hinweises auf die Patenterteilung: **09.03.2011**
(21) Anmeldenummer: 09075028.2
(22) Anmeldetag: 16.01.2009
(51) Int. Cl.: B05C 1/08

(54) **Walze zum Aufnehmen und/oder Übertragen von Leim in Vorrichtungen der Tabak verarbeitenden Industrie**
Roller for taking up and/or transferring glue in devices of the tobacco processing industry
Cylindre destiné à recevoir et/ou transmettre du liant dans des dispositifs de l'industrie de traitement de tabac

(30) Priorität: 17.01.2008 DE 102008005661
(43) Veröffentlichungstag der Anmeldung: 22.07.2009
(73) Patentinhaber: Hauni Maschinenbau AG, 21033 Hamburg (DE)
(72) Erfinder: Kreidelmeyer, Joachim, 22397 Hamburg (DE); Thiessen, Hans-Joachim, 21109 Hamburg (DE); Meis, Hartmut, 22359 Hamburg (DE); Proskura, Christoph, 21509 Glinde (DE)
(74) Vertreter: Wenzel & Kalkoff

(56) Entgegenhaltungen:
- EP-A2- 1 155 861
- WO-A1-2005/028204
- DE-A1- 3 529 102
- DE-A1- 4 430 335
- DE-U1- 29 721 509
- US-B1- 6 716 148

## Beschreibung

Die Erfindung betrifft eine Walze zum Aufnehmen und/oder Übertragen von Leim in Vorrichtungen der Tabak verarbeitenden Industrie, umfassend einen im Wesentlichen zylindrischen Grundkörper, der als Hohlkörper ausgebildet ist, wobei dem Grundkörper auf den einander gegenüber liegenden Stirnseiten jeweils ein Flanschelement zugeordnet ist.

Solche Walzen kommen in der Tabak verarbeitenden Industrie zum Aufnehmen von Leim aus Leimvorräten und/oder zum Übertragen von Leim von einer ersten Walze an eine zweite Walze oder von einer Walze z.B. auf Belagpapier oder dergleichen zum Einsatz. Um ein optimales Leimbild zu erzielen, müssen die Walzen regelmäßig, üblicherweise sogar täglich, gereinigt werden. Des Weiteren müssen die Walzen bei geringem Gewicht eine hohe Stabilität aufweisen und über eine lange Gebrauchsdauer hohen Druckbelastungen standhalten.

Es sind Walzen aus Stahl, Keramik und Kombinationen aus Stahl und Keramik bekannt (z.B. aus der DE-U-297 21 509). Die Walzen sind aus einem Vollmaterial hergestellt oder als Fügeteil ausgebildet. Bei der Ausbildung als Fügeteil sind die einzelnen Teile üblicherweise durch Löten/Harilöten oder durch Kleben miteinander verbunden. Als Verbindungselement zwischen den Flanschelementen dient eine durchgehende Welle, die massiv oder abgesetzt ausgebildet ist. Eine solche Walze weist jedoch den Nachteil auf, dass das Handling der Walze insbesondere beim regelmäßigen Austausch für den Reinigungsprozess aufgrund des hohen Gewichts schwierig ist. Des Weiteren weist eine solche Walze nur eine unzureichende Festigkeit und Druckstabilität über eine längere Gebrauchsdauer auf.

Es ist daher eine Aufgabe der vorliegenden Erfindung, eine kostengünstige und leicht handhabbare Walze zu schaffen, die eine hohe Festigkeit und Druckstabilität über eine lange Gebrauchsdauer gewährleistet.

Es ist weiterhin Aufgabe der vorliegenden Erfindung, eine derartige Walze zur Verfügung zu stellen, die aus mehreren Komponenten modular aufgebaut ist und so infolge der technischen Eignung der Walze, deren einzelnen Komponenten im Hinblick auf Abmessungen und Materialien/Werkstoffe oder Materialkombinationen sowie auf die Ausgestaltung der Walzenoberfläche dem entsprechenden Anforderungsprofil jeweils gezielt anpassen zu können, die Erzeugung verschiedenartiger Beschichtungen ermöglicht, die etwa hinsichtlich ihres Auftragungsbildes unterschiedlich sind.

Die Aufgaben werden durch eine Walze der eingangs genannten Art dadurch gelöst, dass die einander gegenüber liegenden Flanschelemente durch ein Verbindungselement miteinander in Verbindung stehen und mit dem Grundkörper durch Kleben verbunden sind und dass die Flanschelemente durch einen Zuganker als Verbindungselement gegeneinander verspannt sind. Durch diese erfindungsgemäße Ausbildung wird auf überraschend einfache und wirksame Weise eine Gewichtsreduzierung gepaart mit einer verbesserten Festigkeit und Druckstabilität erreicht. Durch die Ausbildung des Verbindungselementes als Zuganker kann auf durchgehende Gewinde oder dergleichen verzichtet werden, wodurch eine gasdichte und flüssigkeitsdichte Einheit erreicht wird. Die Kombination von Verklebung der Flanschelemente mit dem Grundkörper einerseits und dem Verspannen der Flanschelemente gegeneinander andererseits ermöglicht zum einen einen vereinfachten Fügevorgang und gewährleistet zum anderen eine höhere Stabilität.

Eine bevorzugte Ausführungsform ist dadurch gekennzeichnet, dass der Zuganker vollständig in dem durch die Flanschelemente und den Grundkörper gebildeten Hohlraum angeordnet ist. Durch die innen liegende Anordnung des Verbindungselementes ist dieser vor korrosiver Belastung insbesondere beim Reinigungsprozess geschützt. Des Weiteren ist der Fertigungs- bzw. Herstellungsaufwand reduziert, da auf ein Verschließen und Abdichten von durchgehenden Gewinden, Schraubensenken oder dergleichen verzichtet werden kann. Auch kann die Formgebung der Flanschelemente nahezu beliebig ausgewählt werden, wodurch eine höhere Variabilität erreicht wird.

In einer zweckmäßigen Weiterbildung der Erfindung weist jedes Flanschelement einen zylindrischen Abschnitt und einen tellerartigen Abschnitt auf, derart, dass der zylindrische Abschnitt in den Grundkörper hineinragt und der tellerartige Abschnitt stirnseitig an dem Grundkörper anliegt. Durch das um den Grundkörper quasi umgreifende Flanschelement wird ein wirksamer Kantenschutz für den Hohlkörper geschaffen. Dadurch ist die Handlingssicherheit z.B. beim Herunterfallen der Walzen verbessert.

Vorteilhafterweise weist jedes Flanschelement in Bezug auf den Grundkörper zwei Pass- und/oder Zentrierflächen auf. Damit wird neben einer hohen Dichtigkeit auch eine stabile und gasdichte Montage erreicht.

Eine zweckmäßige Weiterbildung der Erfindung zeichnet sich dadurch aus, dass im Bereich der radialen Pass- und/oder Zentrierfläche eine ringförmige Ausnehmung zwischen der inneren Mantelfläche des Grundkörpers und der äußeren Mantelfläche des zylindrischen Abschnitts des Flanschelementes gebildet ist. Diese als Klebetasche ausgebildete Ausnehmung gewährleistet eine sichere Verklebung durch eine gleichmäßige Füllung mit Kleber.

Vorzugsweise ist der Zuganker als Dehnschraube ausgebildet. Mittels der Dehnschraube können die Flanschelemente mit einem definierten Drehmoment gegeneinander verschraubt werden, was zum einen eine große Wiederholgenauigkeit für den Klebeprozess sicherstellt. Zum anderen wird der Hohlkörper mit einer Druckspannung beaufschlagt, wodurch ein hoher Widerstand des Hohlkörpers gegen Verformung oder dergleichen gebildet wird.

Durch Verwendung der erfindungsgemäßen Walze kann bei einer geeigneten Wahl der für die Komponenten der Walze eingesetzten Werkstoffe sowie einer entsprechenden Dimensionierung des Hohlkörpers gegenüber herkömmlichen Vollstahlwalzen eine Verringerung der Masse der Walze von mehr als 15 % erzielt werden und somit Walzen mit einem Verhältnis von Masse zu Volumen (Masse-Volumen-Verhältnis) von weniger als 6 kg/dm³ herstellen. Bei weiterer spezifischer Optimierung lassen sich Walzen mit einem Masse-Volumen-Verhältnis von weniger als 5 kg/dm³ realisieren, in Einzelfällen sogar von weniger als 4 kg/dm³.

Weitere zweckmäßige und/oder vorteilhafte Merkmale und Weiterbildungen der Erfindung ergeben sich aus den Unteransprüchen und der Beschreibung. Besonders bevorzugte Ausführungsformen werden anhand der beigefügten Zeichnung näher erläutert. In der Zeichnung zeigt:
- Fig. 1: eine perspektivische Darstellung einer erfindungsgemäßen Walze,
- Fig. 2: ein Schnitt durch die Walze gemäß Figur 1,
- Fig. 3: eine perspektivische Darstellung einer weiteren Ausführungsform einer erfindungsgemäßen Walze, und
- Fig. 4: ein Schnitt durch die Walze gemäß Figur 3.

Die in den Figuren dargestellte Walze dient zum Aufnehmen und/oder Übertragen von Leim in einer Vorrichtung zur Herstellung von Zigaretten oder dergleichen.

Die in den Figuren 1 und 2 dargestellte Walze 10 umfasst einen zylindrischen Grundkörper 11, der als Hohlkörper ausgebildet ist. Die zylindrische und röhrenförmige Ausbildung ist bevorzugt. Es ist jedoch grundsätzlich auch möglich, dass der Querschnitt des Grundkörpers 11 eine von der Zylinderform abweichende Form aufweist. Dem Grundkörper 11 ist auf beiden einander gegenüber liegenden Stirnseiten 12, 13 jeweils ein Flanschelement 14, 15 zugeordnet. Jedes Flanschelement 14, 15 ist vorzugsweise einstückig ausgebildet. Die einander gegenüber liegenden Flanschelemente 14, 15, die zusammen mit dem Grundkörper 11 einen Hohlraum 16 bilden, sind durch ein Verbindungselement 17 miteinander verbunden. Die Verbindung zwischen den Flanschelementen 14, 15 und dem Grundkörper 11 erfolgt durch Kleben. In montiertem Zustand ist die Walze 10 eine gasdichte und unlösbare Einheit.

Das Verbindungselement 17 ist als Zuganker 18 ausgebildet. Mit anderen Worten sind die Flanschelemente 14, 15 durch den Zuganker 18 gegeneinander verspannt. Dadurch steht der Grundkörper 11 unter einer Druckspannung, wodurch die Belastbarkeit des Grundkörpers 11 und damit auch der Walze 10 gegenüber Zugspannungen erhöht ist. Als Zuganker 18 ist insbesondere eine Dehnschraube oder dergleichen geeignet. Andere Ausbildungen sind jedoch selbstverständlich möglich. Der Zuganker 18 ist innerhalb des Hohlraums 16 angeordnet. Anders ausgedrückt ist der Zuganker 18 gegenüber der Umgebung der Walze 10 vollständig abgeschirmt. Der Zuganker 18 ist vorzugsweise mittels einer Schraubverbindung mit den Flanschelementen 14, 15 verbunden, so dass beide Flanschelemente 14, 15 von außen montierbar sind.

Jedes Flanschelement 14, 15 weist einen zylindrischen Abschnitt 19 bzw. 20 und einen tellerartigen Abschnitt 21 bzw. 22 auf. Der tellerartige Abschnitt 21, 22 liegt stirnseitig am Grundkörper 11 an und deckt diesen quasi deckelartig ab. Der zylindrische Abschnitt 19, 20 ragt in den Grundkörper 11 hinein. Damit ist eine erste Anlagefläche zwischen den tellerartigen Abschnitten 21, 22 der Flanschelemente 14, 15 einerseits und dem Grundkörper 11 andererseits sowie eine zweite Anlagefläche zwischen dem zylindrischen Abschnitt 19, 20 der Flanschelemente 14, 15 einerseits und dem Grundkörper 11 andererseits geschaffen. Genauer liegt die äußere Mantelfläche des zylindrischen Abschnitts 19, 20 mindestens teilweise an der inneren Mantelfläche des Grundkörpers 11 an. Jedes Flanschelement 14, 15 weist somit in Bezug auf den Grundkörper 11 zwei Pass- und/oder Zentrierflächen 23, 24 bzw. 25, 26 auf. Genauer weist jedes Flanschelement 14, 15 eine axiale Pass- und/oder Zentrierfläche 23, 25 und eine radiale Pass- und/oder Zentrierfläche 24, 26 auf. Des Weiteren besteht die Möglichkeit, dass die Außendurchmesser der tellerartigen Abschnitte 21, 22 mindestens im Übergangsbereich zum Grundkörper 11 dem Außendurchmesser des Grundkörpers 11 zur Bildung einer gemeinsamen, glatten Mantelfläche entsprechen, wodurch eine weitere Pass- und/oder Zentrierfläche gebildet ist. Die letztgenannte Pass- und/oder Zentrierfläche gewährleistet zusammen mit den stirnseitigen planen Pass- und/oder Zentrierflächen eine eindeutige Positionierung.

Die Pass- und/oder Zentrierflächen sind vorzugsweise als Klebe- und/oder Dichtflächen ausgebildet. Im Bereich der Klebe- und Dichtflächen liegen die Flanschelemente 14, 15 am Grundkörper 11 an. Im Bereich der radialen Klebe- und/oder Dichtfläche ist jeweils eine ringförmige Ausnehmung 27 zwischen der inneren Mantelfläche des Grundkörpers 11 und der äußeren Mantelfläche des zylindrischen Abschnitts 19, 20 des Flanschelementes 14, 15 gebildet. Diese Klebetasche oder dieser Klebespalt ist als Reservoir für den Klebstoff ausgebildet und eingerichtet. Diese Ausnehmung 27 öffnet sich unter Bildung einer Fase 38 zum freien Ende des Grundkörpers 11 hin, also in Richtung der Stirnseiten 12, 13. Mit anderen Worten weitet sich die innere Mantelfläche des Grundkörpers 11 zu den freien Enden hin umlaufend geringfügig auf.

Beide Flanschelemente 14, 15 weisen einen wellenartigen Vorsprung 28, 29 auf, der zu Lagerungs- und/oder Antriebszwecken dient. Mindestens eines der Flanschelemente 15 ist zum Adaptieren eines nicht dargestellten Kupplungsflansches oder dergleichen ausgebildet und eingerichtet. Dazu sind im Bereich des wellenartigen Vorsprungs 29 mehrere Öffnungen ausgebildet. Bevorzugt weist der Vorsprung 29 in axialer Richtung zwei Öffnungen bzw. Bohrungen 39, 40 zur Aufnahme von Zentrierbolzen oder dergleichen und zwei Öffnungen bzw. Bohrungen 30, 31 zur Aufnahme von Befestigungselementen oder dergleichen für den Kupplungsflansch auf. Die Anzahl der Öffnungen kann jedoch variieren. Sämtliche Öffnungen sind auf einem gemeinsamen Teilkreis angeordnet. Genauer liegen die Mittelpunkte sämtlicher Öffnungen auf demselben Teilkreis, wodurch eine Anordnung geschaffen ist, die eine Zuordnung nach dem Schlüssel-Schloss-Prinzip mit einem korrespondieren ausgebildeten Kupplungsflansch gewährleistet.

Optional kann des Weiteren eine Öffnung bzw. Bohrung 32 zur Herstellung einer Verbindung des Innenraums des Grundkörpers 11 bzw. des Hohlraums 16 der Walze 10 mit der Umgebung vorgesehen sein. Bevorzugt ist die Bohrung 32 im Bereich des wellenartigen Vorsprungs 29 des Flanschelementes 15 ausgebildet. Die Bohrung 32 oder andere Entlüftungsöffnungen können jedoch auch an anderen Positionen ausgebildet sein. Diese Öffnung bzw. Bohrung 32 ist in montiertem Zustand mittels eines Stopfens, einer Schraube oder dergleichen verschlossen und zusätzlich verklebt, so dass die Einheit insgesamt wiederum gasdicht verschlossen ist.

Der Grundkörper 11 kann wahlweise aus Stahl, Hartmetall, Aluminium, faserverstärktem Kunststoff, insbesondere kohlenstofffaserverstärktem Kunststoff (CFK), oder Keramik hergestellt sein. Besonders bevorzugt ist ein korrosionsbeständiger Vergütungsstahl, ein pulvermetallurgisch hergestellter Stahl oder technische Keramiken, wie z.B. Zirkonoxid. Andere geeignete Werkstoffe oder Kombinationen davon sind aber ebenfalls einsetzbar, beispielsweise solche in Form einer mehrschaligen Ausbildung des Grundkörpers. Entsprechendes gilt für die Flanschelemente 14, 15, die vorzugsweise aus korrosionsbeständigem Stahl oder pulvermetallurgisch hergestelltem Stahl hergestellt sind, wobei grundsätzlich anstelle dessen oder zusätzlich zu diesen auch andere Werkstoffe wie Aluminium oder faserverstärkter Kunststoff wie insbesondere kohlenstofffaserverstärkter Kunststoff (CFK) eingesetzt werden können. Das Verbindungselement 17 ist bevorzugt aus einer vergüteten, korrosionsbeständigen Stahl hergestellt, wobei auch für die Herstellung des Verbindungselementes 17 andere geeignete Materialien verwendbar sind.

Die Ausführungsform gemäß der Figuren 3 und 4 ist im Wesentlichen vergleichbar zu der bereits beschriebenen Ausführungsform ausgebildet und eingerichtet, so dass für entsprechende Teile dieselben Bezugsziffern verwendet werden und zur Vermeidung von Wiederholungen auf die entsprechenden Beschreibungsabschnitte verwiesen wird. Die Bohrung 32 zur Entlüftung des Innenraums bzw. Hohlraums 16 ist bei dieser Ausführungsform in dem zylindrischen Abschnitt 19 des Flanschelementes 14 in axialer Richtung ausgebildet. Ein weiterer Unterschied zu der bereits weiter oben beschriebenen Ausführungsform besteht darin, dass die Flanschelemente 14, 15 eine zentrische Öffnung 33, 34 aufweisen. In montiertem Zustand sind die Öffnungen 33, 34 allerdings durch das Verbindungselement 17 bzw. den Zuganker 18 verschlossen. Der Zuganker 18 ist gegenüber den Flanschelementen 14, 15 zusätzlich zu einer Schraubverbindung noch verklebt, so dass wiederum eine gasdichte Einheit gebildet ist. Die Ausnehmungen 27 als Klebetaschen sind in der gezeigten Ausführungsform nicht vorhanden, können jedoch in einer Abwandlung der in Fig. 4 dargestellten Ausführungsform selbstverständlich ebenfalls vorgesehen sein, beispielsweise in einer Ausbildung und Anordnung entsprechend der in Fig. 2 dargestellten.

Die Montage der erfindungsgemäßen Walze 10 gemäß der Figuren 1 und 2 wird im Folgenden beschrieben:
Die einzelnen Teile, also insbesondere der Grundkörper 11, die Flanschelemente 14, 15 sowie der Zuganker 18 werden üblicherweise einschließlich gewünschter oder notwendiger Wärmebehandlung vorgefertigt. Die Lagerflansche 14, 15 und der Zuganker 18 sind dabei als so genannte Gleichteile sowohl für die Montage mit einem Grundkörper 11 aus Stahl oder einem anderen zweckdienlichen Werkstoff geeignet.

Zunächst wird der Zuganker 18 in eines der Flanschelemente 14 oder 15 geschraubt. Anschließend werden das mit dem Zuganker 18 versehene Flanschelement 14 oder 15 sowie der Grundkörper 11 mit Klebstoff benetzt und unter Drehen bzw. schraubender Bewegung zusammen gefügt. Innenseitig werden Flanschelement 14 oder 15 und Grundkörper 11 durch den zylindrischen Abschnitt 19 bzw. 20 geführt. Die Außenführung kann z.B. durch ein Prisma sicher gestellt werden. Durch die Führung wird vermieden, dass der Klebstoff durch nichtzentrisches Fügen einseitig weg geschoben wird. Die drehende Bewegung wirkt sich positiv auf die Klebstoffverteilung aus. Innerhalb der Ausnehmung 27 bzw. Der Klebetasche befindet sich ein Klebstoffreservoir. Aus diesem Reservoir wird der Klebstoff, verstärkt durch die an der inneren Mantelfläche des Grundkörpers 11 ausgebildete Fase 38, in die Klebefuge, also insbesondere in die axiale Klebefläche gezogen.

Nach dem Fügen des ersten Flanschelementes 14 oder 15 mit dem Grundkörper 11 werden der Grundkörper 11 und das zweite Flanschelement 15 oder 14 in gleicher Weise mit Klebstoff benetzt und die Walze 10 wird mit dem zweiten Flanschelement 15 oder 14 geschlossen, indem die korrespondierenden Gewinde des Flanschelementes 15 oder 14 einerseits und des Zugankers 18 andererseits gegeneinander verschraubt werden. Auch hier sorgt der zylindrische Abschnitt 20 bzw. 19 für die Innenführung. Die Außenführung kann wiederum durch ein Prisma oder dergleichen erfolgen. Die Flanschelemente 14, 15 werden somit einerseits mit dem Grundkörper 11 verklebt und andererseits gegeneinander verspannt, wobei die Verschraubung der Flanschelemente 14, 15 gegeneinander mit einem definierten Drehmoment erfolgt. Durch die Kombination von Kleben und Verschrauben wird eine große Wiederholgenauigkeit des Klebeprozesses gewährleistet. Überschüssiger Klebstoff wird durch das Drehmoment zuverlässig heraus gepresst.

Für den Fall, dass eine Bohrung 32 zur Entlüftung vorgesehen ist, wird diese nach Fertigstellung der Montage bzw. einer möglicherweise notwendigen thermischen Aushärtung des Klebstoffes verschlossen und mit einem Klebstoff gedichtet. Nach dem Fügen ist allenfalls noch ein Fertigschleifen zur Erzielung einer glatten Oberfläche sowie das Aufbringen des Leimbildes erforderlich.

Durch die erfindungsgemäße Ausbildung und die beschriebene Montage ist der Grundkörper 11 das tragende Element, so dass die auftretenden Kräfte über den Grundkörper 11 abgeleitet werden, wodurch die Klebeflächen von Spannungen oder dergleichen frei gehalten werden.

## Patentansprüche

1. Walze (10) zum Aufnehmen und/oder Übertragen von Leim in Vorrichtungen der Tabak verarbeitenden Industrie, umfassend einen im Wesentlichen zylindrischen Grundkörper (11), der als Hohlkörper ausgebildet ist, wobei dem Grundkörper (11) auf den einander gegenüber liegenden Stirnseiten (12, 13) jeweils ein Flanschelement (14, 15) zugeordnet ist, **dadurch gekennzeichnet, dass** die einander gegenüber liegenden Flanschelemente (14, 15) durch ein Verbindungselement (17) miteinander in Verbindung stehen und mit dem Grundkörper (11) durch Kleben verbunden sind und dass die Flanschelemente (14, 15) durch einen Zuganker (18) als Verbindungselement (17) gegeneinander verspannt sind.

2. Walze nach Anspruch 1, **dadurch gekennzeichnet, dass** der Zuganker (18) vollständig in dem durch die Flanschelemente (14, 15) und den Grundkörper (11) gebildeten Hohlraum (16) angeordnet ist.

3. Walze nach Anspruch 1 oder 2, **dadurch gekennzeichnet, dass** jedes Flanschelement (14, 15) einen zylindrischen Abschnitt (19, 20) und einen tellerartigen Abschnitt (21, 22) aufweist, derart, dass der zylindrische Abschnitt (19, 20) in den Grundkörper (11) hineinragt und der tellerartige Abschnitt (21, 22) stirnseitig an dem Grundkörper (11) anliegt.

4. Walze nach einem der Ansprüche 1 bis 3, **dadurch gekennzeichnet, dass** jedes Flanschelement (14, 15) in Bezug auf den Grundkörper (11) zwei Pass- und/oder Zentrierflächen (23, 24; 25, 26) aufweist.

5. Walze nach Anspruch 4, **dadurch gekennzeichnet, dass** jedes Flanschelement (14, 15) eine radiale und eine axiale Pass- und/oder Zentrierfläche (23, 24; 25, 26) aufweist.

6. Walze nach Anspruch 4 oder 5, **dadurch gekennzeichnet, dass** die Pass- und/oder Zentrierflächen (23, 24; 25, 26) als Klebe- und/oder Dichtflächen ausgebildet sind.

7. Walze nach Anspruch 5 oder 6, **dadurch gekennzeichnet, dass** im Bereich der radialen Pass- und/oder Zentrierfläche (24, 26) eine Ausnehmung (27) zwischen der inneren Mantelfläche des Grundkörpers (11) und der äußeren Mantelfläche des zylindrischen Abschnitts (19, 20) des Flanschelementes (14, 15) gebildet ist.

8. Walze nach Anspruch 7, **dadurch gekennzeichnet, dass** die Ausnehmung (27) als Reservoir für den Klebstoff ausgebildet und eingerichtet ist.

9. Walze nach einem der Ansprüche 1 bis 8, **dadurch gekennzeichnet, dass** der Zuganker (18) als Dehnschraube ausgebildet ist.

10. Walze nach einem der Ansprüche 1 bis 9, **dadurch gekennzeichnet, dass** mindestens eines der Flanschelemente (14, 15) zum Adaptieren eines Kupplungsflansches oder dergleichen ausgebildet und eingerichtet ist.

11. Walze nach Anspruch 10, **dadurch gekennzeichnet, dass** die Flanschelemente (14, 15) einen wellenartigen Vorsprung (28, 29) aufweisen.

12. Walze nach Anspruch 11, **dadurch gekennzeichnet, dass** im Bereich des wellenartigen Vorsprungs (28, 29) mindestens eines Flanschelementes (14, 15) in axialer Richtung mindestens zwei Öffnungen (39, 40) zur Aufnahme von Zentrierbolzen oder dergleichen und mindestens zwei Öffnungen (30, 31) zur Aufnahme von Befestigungselementen oder dergleichen für den Kupplungsflansch ausgebildet sind.

13. Walze nach Anspruch 12, **dadurch gekennzeichnet, dass** sämtliche Öffnungen (30, 31, 39, 40) auf einem gemeinsamen Teilkreis angeordnet sind.

14. Walze nach Anspruch 12 oder 13, **dadurch gekennzeichnet, dass** die Mittelpunkte sämtlicher Öffnungen (30, 31, 39, 40) auf demselben Teilkreis liegen.

15. Walze nach einem der Ansprüche 1 bis 14, **dadurch gekennzeichnet, dass** in mindestens einem Flanschelement (14, 15) eine verschließbare Öffnung (32) zur Herstellung einer Verbindung des Innenraums des Grundkörpers (11) mit der Umgebung ausgebildet ist.

16. Walze nach einem der Ansprüche 1 bis 15, **dadurch gekennzeichnet, dass** die Flanschelemente (14, 15) wahlweise aus zumindest einem der Werkstoffe umfassend Stahl, Hartmetall, Aluminium, faserverstärkten Kunststoff wie kohlenstofffaserverstärkten Kunststoff besteht.

17. Walze nach einem der Ansprüche 1 bis 16, **dadurch gekennzeichnet, dass** der Grundkörper (11) wahlweise aus zumindest einem der Werkstoffe umfassend Stahl, Keramik, Hartmetall, Aluminium, faserverstärkten Kunststoff wie kohlenstofffaserverstärkten Kunststoff besteht.

18. Walze nach Anspruch 17, **dadurch gekennzeichnet, dass** der Grundkörper aus zumindest zwei Werkstoffen mehrschalig ausgebildet ist.

19. Walze nach einem der Ansprüche 1 bis 18, **dadurch gekennzeichnet, dass** das Verbindungselement (17) aus Stahl besteht.

20. Walze nach einem der Ansprüche 1 bis 19, **dadurch gekennzeichnet, dass** die Walze ein Masse-Volumen-Verhältnis von weniger als 6 kg/dm³ aufweist, bevorzugt von weniger als 5 kg/dm³ und besonders bevorzugt von weniger als 4 kg/dm³_{.}

## Claims

1. Roller (10) for receiving and/or transferring glue in apparatuses of the tobacco-processing industry, comprising a substantially cylindrical main body (11) which is constructed as a hollow body, wherein the main body (11) is assigned a flange element (14, 15) on each of the mutually opposed end faces (12, 13), **characterised in that** the mutually opposed flange elements (14, 15) are connected to each other by a connecting element (17) and connected to the main body (11) by bonding, and that the flange elements (14, 15) are braced together by a tie rod (18) as the connecting element (17).

2. Roller according to claim 1, **characterised in that** the tie rod (18) is arranged completely in the cavity (16) formed by the flange elements (14, 15) and the main body (11).

3. Roller according to claim 1 or 2, **characterised in that** each flange element (14, 15) has a cylindrical section (19, 20) and a plate-like section (21, 22), such that the cylindrical section (19, 20) extends into the main body (11) and the plate-like section (21, 22) abuts against the main body (11) at the end face.

4. Roller according to any one of claims 1 to 3, **characterised in that** each flange element (14, 15) in relation to the main body (11) has two fitting and/or centring surfaces (23, 24; 25, 26).

5. Roller according to claim 4, **characterised in that** each flange element (14, 15) has one radial and one axial fitting and/or centring surface (23, 24; 25, 26).

6. Roller according to claim 4 or 5, **characterised in that** the fitting and/or centring surfaces (23, 24; 25, 26) are constructed as bonding and/or sealing surfaces.

7. Roller according to claim 5 or 6, **characterised in that** in the region of the radial fitting and/or centring surface (24, 26) a recess (27) is formed between the inner shell surface of the main body (11) and the outer shell surface of the cylindrical section (19, 20) of the flange element (14, 15).

8. Roller according to claim 7, **characterised in that** the recess (27) is constructed and designed as a reservoir for the adhesive.

9. Roller according to any of claims 1 to 8, **characterised in that** the tie rod (18) is constructed as an expansion screw.

10. Roller according to any of claims 1 to 9, **characterised in that** at least one of the flange elements (14, 15) is constructed and designed for the adaptation of a coupling flange or the like.

11. Roller according to claim 10, **characterised in that** the flange elements (14, 15) have a shaft-like projection (28, 29).

12. Roller according to claim 11, **characterised in that** in the region of the shaft-like projection (28, 29) of at least one flange element (14, 15) in the axial direction are formed at least two openings (39, 40) for receiving centring pins or the like and at least two openings (30, 31) for receiving fastening elements or the like for the coupling flange.

13. Roller according to claim 12, **characterised in that** all the openings (30, 31, 39, 40) are arranged in a common reference circle.

14. Roller according to claim 12 or 13, **characterised in that** the centres of all the openings (30, 31, 39, 40) lie in the same reference circle.

15. Roller according to any one of claims 1 to 14, **characterised in that** in at least one flange element (14, 15) is formed a closable opening (32) for making a connection between the interior of the main body (11) and the environment.

16. Roller according to any one of claims 1 to 15, **characterised in that** the flange elements (14, 15) are optionally made of at least one of the materials comprising steel, hard metal, aluminium, fibre-reinforced plastic such as carbon fibre-reinforced plastic.

17. Roller according to any one of claims 1 to 16, **characterised in that** the main body (11) is optionally made of at least one of the materials comprising steel, ceramic, hard metal, aluminium, fibre-reinforced plastic such as carbon fibre-reinforced plastic.

18. Roller according to claim 17, **characterised in that** the main body is constructed with several shells from at least two materials.

19. Roller according to any one of claims 1 to 18, **characterised in that** the connecting element (17) is made of steel.

20. Roller according to any one of claims 1 to 19, **characterised in that** the roller has a weight-to-volume ratio of less than 6 kg/dm³, preferably less than 5 kg/dm³ and particularly preferably less than 4 kg/dm³.

## Revendications

1. Cylindre (10) destiné à recevoir et/ou à transférer de la colle dans des dispositifs de l'industrie de transformation du tabac, comprenant un corps de base (11) essentiellement cylindrique, qui est exécuté en tant que corps creux, dans lequel est associé respectivement un élément à bride (14, 15) au corps de base (11) sur les faces frontales (12, 13) mutuellement opposées, **caractérisé en ce que** les éléments à bride (14, 15) mutuellement opposés se trouvent en relation l'un l'autre par un élément de raccordement (17) et sont fixés au corps de base (11) par collage, et **en ce que** les éléments à bride (14, 15) sont tendus l'un par rapport à l'autre par un tirant d'ancrage (18) en tant qu'élément de raccordement (17).

2. Cylindre selon la revendication 1, **caractérisé en ce que** le tirant d'ancrage (18) est entièrement disposé dans l'espace creux (16) formé par les éléments à bride (14, 15) et le corps de base (11).

3. Cylindre selon la revendication 1 ou 2, **caractérisé en ce que** chaque élément à bride (14, 15) présente un segment cylindrique (19, 20) et un segment circulaire (21, 22), de sorte que le segment cylindrique (19, 20) s'emboîte dans le corps de base (11) et le segment circulaire (21, 22) repose en face frontale contre le corps de base (11).

4. Cylindre selon l'une des revendications 1 à 3, **caractérisé en ce que** chaque élément à bride (14, 15) présente eu égard au corps de base (11) deux surfaces d'ajustement et/ou de centrage (23, 24 ; 25, 26).

5. Cylindre selon la revendication 4, **caractérisé en ce que** chaque élément à bride (14, 15) présente une surface d'ajustement et/ou de centrage (23, 24 ; 25, 26) radiale et axiale.

6. Cylindre selon la revendication 4 ou 5, **caractérisé en ce que** les surfaces d'ajustement et/ou de centrage (23, 24 ; 25, 26) sont exécutées en tant que surfaces de collage et/ou d'étanchéité.

7. Cylindre selon la revendication 5 ou 6, **caractérisé en ce que** dans la zone de la surface radiale d'ajustement et/ou de centrage (24, 26) est formé un évidement (27) entre la surface d'enveloppe interne du corps de base (11) et la surface d'enveloppe externe du segment cylindrique (19, 20) de l'élément à bride (14, 15).

8. Cylindre selon la revendication 7, **caractérisé en ce que** l'évidement (27) est conçu et installé en tant que réservoir de colle.

9. Cylindre selon l'une des revendications 1 à 8, **caractérisé en ce que** le tirant d'ancrage (18) est exécuté en tant que boulon à allongement.

10. Cylindre selon l'une des revendications 1 à 9, **caractérisé en ce qu'**au moins un des éléments à bride (14, 15) est conçu et installé de façon à adapter une bride d'accouplement ou équivalent.

11. Cylindre selon la revendication 10, **caractérisé en ce que** les éléments à bride (14, 15) présentent une saillie de type arbre (28, 29).

12. Cylindre selon la revendication 11, **caractérisé en ce que** dans la zone de la saillie de type arbre (28, 29) d'au moins un élément à bride (14, 15) sont exécutées dans la direction axiale au moins deux ouvertures (39, 40) destinées à loger des boulons de centrage ou équivalent et au moins deux ouvertures (30, 31) destinées à loger des éléments de fixation ou équivalent pour la bride d'accouplement.

13. Cylindre selon la revendication 12, **caractérisé en ce que** toutes les ouvertures (30, 31, 39, 40) sont disposées sur un cercle primitif commun.

14. Cylindre selon la revendication 12 ou 13, **caractérisé en ce que** le centre de toutes les ouvertures (30, 31, 39, 40) repose sur le même cercle primitif.

15. Cylindre selon l'une des revendications 1 à 14, **caractérisé en ce que** dans au moins un élément à bride (14, 15) est formée une ouverture refermable (32) destinée à créer un raccordement de l'espace intérieur du corps de base (11) au milieu extérieur.

16. Cylindre selon l'une des revendications 1 à 15, **caractérisé en ce que** les éléments à bride (14, 15) se composent au choix d'au moins l'un des matériaux parmi l'acier, un métal dur, l'aluminium, du plastique renforcé à la fibre tel que du plastique renforcé à la fibre de carbone.

17. Cylindre selon l'une des revendications 1 à 16, **caractérisé en ce que** le corps de base (11) se compose au choix d'au moins l'un des matériaux parmi l'acier, la céramique, un métal dur, l'aluminium, du plastique renforcé à la fibre tel que du plastique renforcé à la fibre de carbone.

18. Cylindre selon la revendication 17, **caractérisé en ce que** le corps de base est formé en plusieurs couches à partir d'au moins deux matériaux.

19. Cylindre selon l'une des revendications 1 à 18, **caractérisé en ce que** l'élément de raccordement (17) est en acier.

20. Cylindre selon l'une des revendications 1 à 19, **caractérisé en ce que** le cylindre présente un rapport masse-volume inférieur à 6 kg/dm³, de préférence inférieur à 5 kg/dm³ et de façon particulièrement préférée inférieur à 4 kg/dm³.
